# EUROPÄISCHE PATENTSCHRIFT

(11) **EP 0 053 095 B1**
(45) Veröffentlichungstag und Bekanntmachung des Hinweises auf die Patenterteilung: **12.09.1984**
(21) Anmeldenummer: 81810452.3
(22) Anmeldetag: 13.11.1981
(51) Int. Cl.: E05B 17/04, E05B 19/20

(54) **Notschlüsseleinrichtung an einem Doppelzylinderschloss**
Emergency key device in a double cylinder lock
Dispositif de clé de secours dans une serrure cylindrique double

(30) Priorität: 26.11.1980 CH 8740/80
(43) Veröffentlichungstag der Anmeldung: 02.06.1982
(73) Patentinhaber: R. BERCHTOLD AG, 3052 Zollikofen (CH)
(72) Erfinder: Vonlanthen, Benno, CH-3052 Zollikofen (CH)
(74) Vertreter: Bruderer, Werner

## Beschreibung

Die Erfindung bezieht sich auf eine Notschlüsseleinrichtung an einem Doppelzylinderschloss mit einem bei einseitig steckendem Normalschlüssel von der anderen Seite mittels eines Notschlüssels drehbaren Schliessglied und einer in der Schliessgliednabe verschiebbaren Sperrkupplung zum wechselweisen Ein- und Auskuppeln des Schliessgliedes in, bzw. aus einem der zwei beidseits des Schliessgliedes angeordneten Schliesszylinderrotoren, wobei die Sperrkupplung an den Stirnseiten je eine Nute aufweist und die Schlüsselspitze formschlüssig in diese Nute eingreift.

Notschlüsseleinrichtungen dieser Art sind bekannt, deutsches Gebrauchsmuster 1 945 884 und schweizerisches Patent 577 617. Diese Notschlüsseleinrichtungen sind so ausgebildet, dass das Schloss entweder von innen oder von aussen mit einem normalen Schlüssel betätigt werden kann. Bei einseitig steckendem und verdrehtem Schlüssel verhindert die als Sperrkupplung ausgebildete Kupplung das vollständige Einschieben eines Schlüssels von der anderen Seite. In verschiedenen Fällen, wie z.B. in Hotels, Spitälern und Altersheimen ist es jedoch notwendig, dass Schlösser in Notsituationen auch bei einseitig steckendem und verdrehtem Schlüssel von der anderen Seite betätigt werden können.

An moderne Notschlüsseleinrichtungen werden zudem die Forderungen gestellt, dass die Notschlüssel nicht einfach durch Abschleifen oder Abfeilen eines Normalschlüssels hergestellt werden können, und dass aus einer Schliessanlage ohne Notfunktion durch möglichst einfachen Teileaustausch eine Anlage mit Notschlüsseln erstellt werden kann.

Bei der bekannten und im Oberbegriff des Patentanspruchs 1 abgegrenzten Notschlüsseleinrichtung gemäss deutschem Gebrauchsmuster 1 945 884 wird ein Normalschlüssel nachbearbeitet, indem die Auflageflächen, welche die Öffnungsposition der Sperrstifte bestimmen, vergrössert werden. Zusätzlich wird das vordere Ende des Schlüsselbartes an den Breitseiten abgefräst, d.h. die Schlüsselspitze wird dünner ausgebildet als der Rest des Schlüsselbartes. Dieser dünne Teil des Schlüsselbartes greift in eine Zusatznute am Kupplungsstück im Schloss ein und ermöglicht dadurch ein Verdrehen beider Rotoren innerhalb des Doppelzylinders. Bei komplizierten Schliessanlagen, welche aus einer Vielzahl verschiedener Einzelschlösser bestehen, kann die Vergrösserung der Auflageflächen für die Sperrstifte zu Funktionsstörungen führen. Bei Flachschlüsseln, bei welchen die Auflageflächen für die Sperrstifte an der Breitseite angeordnet sind, ist die Vergrösserung dieser Flächen in vielen Fällen nicht möglich, da sonst in die Auflageflächen benachbarter Sperrstifte eingegriffen wird. Bei dieser bekannten Notschlüsseleinrichtung wird die Sicherheit dadurch reduziert, dass Unbefugte zum Beispiel durch einfaches Abfeilen eines Normalschlüssels einen Notschlüssel herstellen und ein entsprechend ausgerüstetes Schloss betätigen können.

Die bekannten Notschlüsseleinrichtungen gemäss schweizerischem Patent 577 617 weisen relativ komplizierte mehrteilige Sperrkupplungen auf. Die Kupplungsteile werden durch Federn auseinandergehalten, und es sind noch zusätzliche Betätigungsnocken notwendig. Auch der Notschlüssel ist bei diesen Anlagen mehrteilig aufgebaut, wobei im Notschlüssel verschiebbare und mit Rückzugsfedern versehene Betätigungselemente angeordnet sind.

Der Erfindung liegt die Aufgabe zugrunde, eine Notschlüsseleinrichtung mit einer möglichst einfachen Kupplung und einem einteiligen Notschlüssel zu schaffen. Gleichzeitig soll die Notschlüsselanlage durch einfachen Teileaustausch aus einer Normalanlage aufbaubar sein, und der Notschlüssel so stark vom Normalschlüssel abweichen, dass er nicht in einfacher Weise nachgearbeitet werden kann.

Diese Aufgabe wird erfindungsgemäss dadurch gelöst, dass die Schliessgliednabe des Schliessgliedes an mindestens einer der beiden Stirnseiten in dem den Schliesszylinderrotoren gegenüberliegenden Bereich mit einer Planverzahnung versehen ist, und dass am vorderen Ende des Notschlüsselbartes ein Nocken angeordnet ist, weicher sich über die äussere Begrenzung eines Normalschlüssels hinaus erstreckt und dieser Nocken so ausgebildet ist, dass er bei ganz eingestecktem Notschlüssel in eine der Vertiefungen der Verzahnung an der Schliessgliednabe eingreift.

Sofern dies gewünscht wird, kann die Verzahnung an beiden Seiten der Schliessgliednabe angeordnet sein. Dadurch wird mit dem erfindungsgemässen Notschlüssel eine Betätigung des Schlosses mit einseitig steckendem Schlüssel von beiden Seiten möglich. Die Verzahnung kann in der Form von Vertiefungen und Erhöhungen mit teilweise rechteckigem, dreieckigem, halbrundem oder ähnlichem Querschnitt ausgebildet sein. Als besonders vorteilhaft hat sich die Wahl von dreieckförmigen Querschnitten für die Vertiefungen und Erhöhungen an der Schliessgliednabe und für die Spitze des Notschlüsselnockens erwiesen.

In weiterer Ausgestaltung der Erfindung wird die Sperrkupplung aus zwei gleichartigen zylinderförmigen Kupplungsteilen mit je zwei Mitnehmernocken und einer Schlüsselnut gebildet. Die beiden Kupplungsteile sind dabei voneinander unabhängig drehbar auf einer Achse gelagert und befestigt. Die beiden Kupplungsteile werden nach dem Einbau in die Schliessgliednabe auf der Achse durch eine bekannte Stift- oder Schnappverbindung befestigt. Dabei weisen die Nocken der beiden Kupplungsteile zwischeneinander einen Abstand auf, welcher mindestens der Länge der Schliessgliednabe abzüglich die Tiefe einer Nut in der Nabe entspricht.

Die Länge der Mitnehmernocken an den Kupplungsteilen ist so bemessen, dass ein Teil der beiden Nocken eines der Kupplungsteile noch in der Nut an der inneren Endfläche eines der Schliesszylinderrotoren verbleibt, wenn die Innenflächen dieser beiden Nocken an einer der Grundflächen der Nuten in der Schliessgliednabe aufliegen. Gleichzeitig befinden sich die beiden Nocken des anderen Kupplungsgliedes vollständig ausserhalb der Nut auf der anderen Seite der Schliessgliednabe.

Beim erfindungsgemässen Notschlüssel ist der Bart mindestens um das axiale Verschiebemass der Sperrkupplung im Schliessglied verkürzt. Der Nokken am vorderen Ende des Bartes ist so ausgebildet, dass er ohne Verschiebung der Sperrkupplung über den aus der Schliessgliednabe herausragenden Teil des Kupplungsgliedes formschlüssig in eine der Vertiefungen der Planverzahnung an der Nabe greift. Bei ganz eingestecktem Notschlüssel werden alle Sperrstifte an diesem Rotor entriegelt, und er kann verdreht werden. Da der Notschlüssel gleichzeitig über den Nocken am Schlüsselbart mit der Schliessgliednabe in formschlüssiger Verbindung steht, kann das Schliessglied ebenfalls gedreht werden. Gleichzeitig dreht sich über den anderen Kupplungsteil der andere Rotor und damit der auf der anderen Seite steckende Notschlüssel mit, ohne dass ein zusätzliches Betätigungsglied benutzt werden muss.

Die durch die Erfindung erreichten Vorteile sind im wesentlichen darin zu sehen, dass der Notschlüssel einstückig ausgebildet ist, und die Sperrkupplung keine Federn aufweist. Im weiteren werden beim Doppelzylinderschloss ohne Notfunktion genau die gleichen Bauteile verwendet, wobei einzig die Schliessgliednabe keine Planverzahnung aufweist. Beim Umbau eines Normalschlosses muss nur die Schliessgliednabe ausgewechselt werden, wobei diese wahlweise ein- oder zweiseitig mit einer Verzahnung versehen ist. Die Notschlüsseleinrichtung zeichnet sich durch einfachste Bauweise und grosse Betriebssicherheit aus.

Im folgenden wird die Erfindung anhand von lediglich einen Ausführungsweg darstellenden Zeichnungen näher erläutert. Es zeigen:
Fig. 1 einen Längsschnitt durch eine erfindungsgemässe Notschlüsseleinrichtung mit eingestecktem Normal- und Notschlüssel und
Fig. 2 eine perspektivische Ansicht der Schliessgliednabe und der darin verschiebbaren Sperrkupplung und
Fig. 3 die Ansicht eines Notschlüssels und
Fig. 4 die Aufsicht auf einen Notschlüssel.

In Fig. 1 ist ein Doppelzylinderschloss 1 dargestellt, welches im wesentlichen in bekannter Weise aus einem Gehäuse 20, je zwei Statoren 18, 19 und Rotoren 15,16, einem Schliessglied 4 mit einer Nabe 5, einer Sperrkupplung 11 und Sperrstiften 17, 40 besteht. Das Schliessglied 4 ist im dargestellten Beispiel zweiteilig ausgebildet, indem die Schliessgliednabe 5 unabhängig gefertigt und mittels einer Keilverbindung mit dem die Schliessgliednase 6 tragenden Teil verbunden ist. Die Keilbahn 7 in der Schliessgliednabe 5 ist in Fig. 2 ersichtlich. Das Schliessglied 4, inklusive Nabe 5, kann je nach Fertigungsverfahren auch einstückig ausgebildet sein.

In der Schliessgliednabe 5 ist die Sperrkupplung 11 angeordnet. Diese Sperrkupplung 11 besteht aus den zwei Kupplungsteilen 12, 13 und der Achse 14. Die Kupplungsteile 12, 13 bestehen je aus einem zylinderförmigen Teil mit zwei Mitnehmernocken 21, 22. Stirnseitig weisen beide Kupplungsteile 12,13 je eine Schlüsselnut 30, 31 auf, welche etwas breiter ist als die Dicke des Bartes 26 eines Normalschlüssels 2. In eingebautem Zustand sind die beiden Kupplungsteile 12, 13 drehbar auf der Achse 14 befestigt. Dazu weist die Achse 14 an beiden Enden eine Nut auf, in welche je ein Stift eingreift. Dieser Stift ist von aussen in den zylinderförmigen Teil der Kupplungsteile 12, 13 eingepresst. Die beiden Kupplungsteile 12, 13 sind dadurch unabhängig voneinander auf der Achse 14 drehbar und weisen gleichzeitig zwischen den Innenflächen 38, 39 der Mitnehmernocken 21, 22 einen genau bestimmten axialen Abstand zueinander auf. Die zylinderförmigen Teile der Kupplungsteile 12, 13 sind in der Bohrung 32 der Schliessgliednabe 5 drehbar und axial um das Mass 28 verschiebbar. Um diese für die Schlosssperrung notwendige Verschiebung um das Mass 28 zu gewährleisten ist in die Schliessgliednabe 5 beidseitig je eine Nut 23, 24 eingearbeitet. Die Breite dieser Nuten 23, 24 ist so bemessen, dass die Mitnehmernocken 21, 22 mit Spiel darin verschiebbar sind.

Erfindungsgemäss weist die Schliessgliednabe 5 mindestens an einer der beiden Stirnseiten 8, 9 eine Planverzahnung 10 auf. Diese Planverzahnung 10 wird aus Erhöhungen und Vertiefungen mit dreieckförmigem Querschnitt gebildet. Die einzelnen Zähne verlaufen radial zur Längsachse der Schliessgliednabe 5. Im dargestellten Beispiel sind zwölf Zähne angebracht.

Der in Fig. 3 und 4 dargestellte Notschlüssel 3 weist an den Breitseiten 33 und an den Schmalseiten 34 die gleichen Vertiefungen 35 und Betätigungsbahnen 36 auf wie ein Normalschlüssel 2. In seinem vorderen Teil ist der Bart 27 jedoch mindestens um das Mass 28 verkürzt, welches dem Verschiebeweg der Sperrkupplung 11 in der Schliessgliednabe 5 entspricht. Gestrichelt ist in Fig. 3 noch die Form eines Normalbartes 26 eingezeichnet. Zusätzlich ist der Bart 27 am vorderen Ende mit einem Nocken 29 versehen, welcher sich bei ganz im Schloss 1 steckendem Notschlüssel 3 ausserhalb des zylinderförmigen Teiles der Kupplungsteile 12, 13 befindet. Dieser Nocken 29 weist an der Spitze 37 ebenfalls einen dreieckförmigen Querschnitt auf. Dadurch wirkt der Nocken 29 formschlüssig mit den Vertiefungen der Planverzahnung 10 an der Schliessgliednabe 5 zusammen, ohne dass die Sperrkupplung 11 aus ihrer Lage verschoben werden muss.

Wird ein erfindungsgemässes Schloss 1 durch einen Normalschlüssel 2 betätigt, so werden mit diesem Schlüssel 2 die im Stator 18 gelagerten Sperrstifte 17, 40, welche nur angedeutet sind, in eine Position gebracht, in welcher der Rotor 15 gegenüber dem Stator 18 verdrehbar ist. Bei ganz eingestecktem Schlüssel 2 wird die Sperrkupplung 11 ganz auf die andere Seite geschoben, bis die Innenflächen 38 der Nocken 21 an der Grundfläche der Nut 23 anliegen. In dieser Stellung verbleibt ein Teil der Nocken 21 in der Nut 25 im Schlosszylinderrotor 15. Die Drehung des Schliessgliedes 4 erfolgt über die Nocken 21, sobald der Rotor 15 verdreht wird.

Der zweite Teil 13 der Sperrkupplung 11 ist so weit aus der Schliessgliednabe 5 geschoben, dass sich die Nocken 22 vollständig in der entsprechenden Nut im Rotor 16 befinden. Bei Verdrehung des Rotors 15 mit dem Kupplungsteil 12 und dem Schliessglied 4 bleibt der Kupplungsteil 13 in seiner Lage stehen.

Bei eingestecktem und verdrehtem Schlüssel 2 kann von der anderen Seite kein Normalschlüssel eingesteckt werden, da dessen Spitze am Kupplungsteil 13 der Sperrkupplung 11 ansteht. Der Schlüssel 2 kann auch nicht herausgestossen werden, da er durch die Sperrstifte 17,40 gehalten wird. Das erfindungsgemässe Doppelzylinderschloss 1 kann mit Hilfe des Notschlüssels 3 geöffnet werden. Infolge des verkürzten Bartes 27 kann der Notschlüssel 3 vollständig eingesteckt werden, wodurch die Sperrstifte 17, 40 betätigt, und der Rotor 16 entriegelt wird. Die Kupplung des Rotors 16 mit dem Schliessglied 4 erfolgt auf dieser Seite über den Nocken 29 am vorderen Ende des Schlüsselbartes 27. Sobald der Notschlüssel 3 ganz eingesteckt ist, entsteht zwischen dem Nocken 29 und der Verzahnung 10 an der Schliessgliednabe 5 eine formschlüssige Verbindung, wodurch das Schliessglied 4 mit seiner Schliessnase 6 verdreht werden kann. Über das Kupplungsteil 12 wird der Rotor 15 und der Schlüssel 2 mitgedreht.

Soll eine normale Schliessanlage ohne Noteinrichtung zu einer Notschlüsseleinrichtung umgearbeitet werden, so muss nur die Schliessgliednabe 5 ausgetauscht werden. Alle anderen Teile des Doppelzylinderschlosses 1 bleiben gleich.

## Patentansprüche

1. Notschlüsseleinrichtung an einem Doppelzylinderschloss (1) mit einem bei einseitig steckendem Normalschlüssel (2) von der anderen Seite mittels eines Notschlüssels (3) drehbaren Schliessglied (4) und einer in der Schliessgliednabe (5) verschiebbaren Sperrkupplung (11) zum wechselweisen Ein- und Auskuppeln des Schliessgliedes (4) in, bzw. aus einem der zwei beidseits des Schliessgliedes (4) angeordneten Schliesszylinderrotoren (15, 16), wobei die Sperrkupplung (11) an den Stirnseiten je eine Nut (30, 31) aufweist und die Schlüsselspitze formschlüssig in diese Nute (30, 31) eingreift, dadurch gekennzeichnet, dass die Schliessgliednabe (5) des Schliessgliedes (4) an mindestens einer der beiden Stirnseiten (8, 9) in dem den Schliesszylinderrotoren (15, 16) gegenüberliegenden Bereich mit einer Planverzahnung (10) versehen ist, und dass am vorderen Ende des Notschlüsselbartes (27) ein Nocken (29) angeordnet ist, welcher sich über die äussere Begrenzung eines Normalschlüssels (2) hinaus erstreckt und dieser Nocken (29) so ausgebildet ist, dass er bei ganz eingestecktem Notschlüssel (3) in eine der Vertiefungen der Verzahnung (10) an der Schliessgliednabe (5) eingreift.

2. Einrichtung nach Patentanspruch 1, dadurch gekennzeichnet, dass die Sperrkupplung (11) aus zwei gleichartigen, zylinderförmigen Kupplungsteilen (12, 13) mit je zwei Mitnehmernocken (21,22) und einer Schlüsselnute (30, 31) besteht, und dass diese zwei Kupplungsteile (12,13) voneinander unabhängig drehbar auf einer Achse (14) gelagert sind.

3. Einrichtung nach Patentanspruch 1 oder 2, dadurch gekennzeichnet, dass auf beiden Seiten der Schliessgliednabe (5) und an den inneren Endflächen der Rotoren (15, 16) je eine Nut (23, 24, 25) angeordnet ist, in welche die Nocken (21, 22) der Kupplungsteile (12,13) verschiebbar eingreifen.

4. Einrichtung nach Patentanspruch 1, 2 oder 3, dadurch gekennzeichnet, dass die Mitnehmernokken (21,22) der Kupplungsteile (12,13) so lang sind, dass ein Teil der beiden Nocken (21 oder 22) eines der Kupplungsteile (12oder 13) noch in der Nute (25) eines der Schliesszylinderrotoren (15 oder 16) verbleibt, wenn die Innenflächen (38 oder 39) dieser beiden Nocken (21 oder 22) an einer der Grundflächen der Nuten (23, 24) in der Schliessgliednabe (5) aufliegen, und dass sich die beiden Nocken (21 oder 22) des zweiten Kupplungsteiles (12 oder 13) vollständig ausserhalb der anderen Nute (23 oder 24) auf der anderen Seite der Schliessgliednabe (5) befinden.

5. Einrichtung nach Patentanspruch 1, dadurch gekennzeichnet, dass der Bart (27) des Notschlüssels (3) im Bereich der Kupplungsteile (12, 13) mindestens um das axiale Verschiebemass (28) der Sperrkupplung (11) verkürzt ist, und dass der Schlüsselnocken (29) so ausgebildet ist, dass er bei ganz eingestecktem Notschlüssel (3) ausserhalb des Zylinders der Kupplungsteile (12, 13) formschlüssig in die Verzahnung (10) am Schliessglied (4) eingreift.

6. Einrichtung nach Patentanspruch 5, dadurch gekennzeichnet, dass die Verzahnung (10) an der Schliessgliednabe (5) durch Vertiefungen und Erhöhungen mit dreieckförmigem Querschnitt gebildet wird und der Notschlüsselnocken (29) an der Spitze (37) den gleichen Dreiecksquerschnitt aufweist.

7. Einrichtung nach einem der Patentansprüche 1 bis 4, dadurch gekennzeichnet, dass die Nocken (21, 22) der beiden Kupplungsteile (12, 13) voneinander einen Abstand aufweisen, welcher mindestens der Länge der Schliessgliednabe (5) abzüglich der Tiefe einer Nut (23, 24) in der Schliessgliednabe (5) entspricht.

## Claims

1. An emergency key device on a double-cylinder lock (1) comprising, in the case where a normal key (2) is inserted at one end, a locking member (4), which is rotatable from the other end by means of an emergency key (3), and further comprising a blocking coupling (11), which is displaceable in the locking member boss (5) for the purpose of alternately engaging the locking member (4) in, and disengaging it from, the two locking cylinder rotors (15, 16) arranged at the two ends of the locking member (4), the blocking coupling (11) having a groove (30; 31) at each of the end faces, and the tip of the key engaging in a shape-locking manner in these grooves (30; 31); characterized in that the boss (5) of the locking member (4) is provided with a planar serration (10) at at least one of the two end faces (8, 9) and in the zone opposite the locking cylinder rotors (15, 16), and in that a cam (29) is arranged at the forward end of the ward (27) of the emergency key, which cam extends beyond the outer limit of a normal key (2) and is so formed that when the emergency key (3) is fully inserted, the cam engages in one of the recesses in the planar serration (10) on the boss (5) of the locking member.

2. A device according to claim 1, characterized in that the blocking coupling (11) consists of two similar, cylindrical coupling parts (12, 13) each having two dog cams (21, 22) and a key groove (30, 31), and in that these two coupling parts (12, 13) are mounted on a spindle (14) and can be rotated independently of each other.

3. A device according to claim 1 or 2, characterized in that a groove (23, 24, 25) is formed on each of the two sides of the locking member boss (5) and at the inner end-faces of the rotors (15,16), in which grooves the cams (21, 22) of the coupling parts (12, 13) engage in a displaceable manner.

4. A device according to claim 1, 2 or 3, characterized in that the dog cams (21, 22) of the coupling parts (12, 13) are of such length that a portion of the two cams (21 or 22) of one of the coupling parts (12 or 13) still remains in the groove (25) of one of the locking cylinder rotors (15 or 16) when the inner faces (38 or 39) of these two cams (21 or 22) bear against one of the base faces of the grooves (23 or 24) in the locking member boss (5), and in that the two cams (21 or 22) of the second coupling part (12 or 13) are located completely outside the other groove (23 or 24) at the other side of the locking member boss (5).

5. A device according to claim 1, characterized in that the ward (27) of the emergency key (3) is shortened in the zone of the coupling parts (12, 13) to an extent at least equal to the axial displacement distance (28) of the blocking coupling (11), and in that the key cam (29) is so formed that when the emergency key (3) is fully inserted, said key cam engages, outside the cylinder of the coupling parts (12, 13), in a shape-locking manner in the serration (10) formed on the locking member (4).

6. A device according to claim 5, characterized in that the serration (10) on the locking member boss (5) is formed by recesses and projections of triangular cross-section, and the emergency key cam (29) has a similar triangular cross-section at its tip (37).

7. A device according to any one of claims 1 to 4, characterized in that the cams (21, 22) of the two coupling parts (12, 13) are separated from each other by a distance which corresponds at least to the length of the locking member boss (5) minus the depth of a groove (23, 24) in the locking member boss (5).

## Revendications

1. Dispositif à clé de secours de serrure à double cylindre (1) comprenant un organe de fermeture (4) qui, lorsque la clé normale (2) est engagée d'un côté, peut être tourné par l'autre côté au moyen d'une clé de secours (3), et un accouplement de blocage (11), pouvant coulisser dans le moyeu (5) de l'organe de fermeture et servant à accoupler l'organe de fermeture (4) à l'un ou l'autre des rotors ( 15, 16) des cylindres de fermeture disposés de part et d'autre de l'organe de fermeture (4) et à le désaccoupler de l'autre, l'accouplement de blocage (11) présentant une rainure (30, 31) sur chacune de ses faces frontales et la pointe de la clé entrant en prise par sûreté de forme avec cette rainure (30,31), ce dispositif étant caractérisé en ce que le moyeu (20) de l'organe de fermeture (4) est muni, au moins sur l'une de ses deux faces frontales (8, 9), d'une denture plate 10), dans la région qui fait face aux rotors (15, 16) des cylindres de fermeture et en ce qu'à l'extrémité avant de la lame (27) de la clé de secours, est prévu un ergot (29) qui se prolonge au-delà de la limite extérieure d'une clé normale (2), et cet ergot (29) est conformé de manière à s'engager dans l'un des creux de la denture (10) moyeu (5) de l'organe de fermeture lorsque la clé de secours (3) est entièrement engagée.

2. Dispositif selon la revendication 1, caractérisé en ce que l'accouplement de blocage (11) est composé de deux parties d'accouplement cylindriques, de même configuration (12, 13) et présentant chacune deux ergots d'entraînement (21, 22) et une rainure de clé (30, 31) et en ce que ces deux parties (12, 13) de l'accouplement sont montées sur un axe (14) de manière à pouvoir tourner l'une indépendamment de l'autre.

3. Dispositif selon la revendication 1 et 2, caractérisé en ce que, sur chacune des deux faces du moyeu (5) de l'organe de fermeture et des surfaces terminales intérieures des rotors (15,16), est prévue une rainure (23, 24, 25) dans laquelle les ergots (21, 22) des parties (12, 13) de l'accouplement entrent en prise à coulissement.

4. Dispositif selon l'une des revendications 1,2 et 3, caractérisé en ce que les ergots d'entraînement (21, 22) des parties (12,13) de l'accouplement sont suffisamment longs pour qu'une partie des deux ergots (21 ou 22) d'une des parties (12 ou 13) de l'accouplement reste encore dans la rainure (25) de l'un des rotors (15 ou 16) des cylindres de la serrure lorsque les surfaces intérieures (38 ou 39) de ces deux ergots (21 ou 22) sont appuyées contre l'une des surfaces de fond des rainures (23, 24) du moyeu (5) de l'organe de fermeture et en ce que les deux ergots (21 ou22) de la deuxième partie (12 ou 13) de l'accouplement se trouvent entièrement à l'extérieur de l'autre rainure (23 ou 24) de l'autre côté du moyeu (5) de l'organe de fermeture.

5. Dispositif selon la revendication 1,caractérisé en ce que, dans les régions des parties (12, 13) de l'accouplement, la lame (27) de la clé de secours (3) est raccourcie au moins de la course de translation axiale (28) de l'accouplement de blocage (11) et en ce que l'ergot (29) de la clé est de configuration telle que, lorsque la clé de secours (3) est entièrement engagée, cet ergot soit en prise par sûreté de forme avec la denture (10) de l'organe de fermeture (4) en- dehors du cylindre des parties ( 12,13) de l'accouplement.

6. Dispositif selon la revendication 5, caractérisé en ce que la denture (10) du moyeu (5) de l'organe de fermeture est formée pàr des creux et reliefs de section triangulaire et que l'ergot (29) de la clé de secours présente la même section triangulaire à sa pointe (37).

7. Dispositif selon l'une des revendications 1 à 4, caractérisé en ce que les ergots (21, 22) des deux parties (12,13) de l'accouplement sont situés à une distance mutuelle qui correspond au moins à la longueur du moyeu (5) de l'organe de fermeture, diminuée de la profondeur d'une rainure (23, 24) ménagée dans le moyeu (5) de l'organe de fermeture (5).
